# FASCICULE DE BREVET EUROPEEN

(11) **EP 1 029 707 B1**
(45) Date de publication et mention de la délivrance du brevet: **03.03.2004**
(21) Numéro de dépôt: 99402000.6
(22) Date de dépôt: 06.08.1999
(51) Int. Cl.: B42F 13/40, B42F 13/00, B42D 3/12

(54) **Boîte de classement**
Archivschachtel
Filing box

(30) Priorité: 25.08.1998 FR 9810693
(43) Date de publication de la demande: 23.08.2000
(73) Titulaire: Pierre Henry SA, 95610 Eragny sur Oise (FR)
(72) Inventeur: Henry, Pierre Félix, 95610 Eragny sur Oise (FR)
(74) Mandataire: Dawidowicz, Armand

(56) Documents cités:
- US-A- 4 832 191
- US-A- 4 892 192

## Description

La présente invention concerne une boîte de classement, en particulier du type classeur ménager, comprenant un fond ouvert dans sa partie supérieure et un couvercle articulé sur le fond.

Les boîtes, notamment du type classeur ménager, sont généralement utilisées pour le classement de documents tels que des factures, des bulletins de paye, des relevés bancaires, etc.

Aussi, le plus souvent, lorsqu'on classe un document de ce genre dans une boîte telle qu'un classeur ménager, on a généralement procédé à diverses opérations concernant le traitement de ce document. Ainsi, par exemple, lorsqu'il s'agit de relevés bancaires ou de factures, l'utilisateur a généralement effectué ses comptes. Par conséquent, il s'est servi en général d'outils tels qu'une calculatrice et/ou des stylos, des crayons, etc.

Le plus souvent, ces outils de bureau sont rangés dans des tiroirs ou autres et, lorsque vient le moment de les utiliser, ces objets ne sont pas forcément à portée de main, ces outils n'étant généralement pas rangés au même endroit que la boîte.

Il est connu de prévoir dans des boîtes ou mallettes, en particulier au niveau du couvercle, des compartiments dans lesquels peuvent être logés des outils de bureau tels qu'une machine à calculer.

Ainsi, on connaît, par US-A-4 892 192, une boîte de classement dont la face intérieure du couvercle comporte des attaches connues sous la marque « Velcro » pour des accessoires tels qu'une machine à calculer comportant un organe de fixation complémentaire.

Cependant, lorsqu'on ouvre le couvercle, si une machine à calculer est logée dans un compartiment dudit couvercle il est alors nécessaire de la retirer de ce compartiment pour l'utiliser, en particulier pour la poser sur un support plan.

Par US-A-4 832 191, on connaît un support pour calculatrice constitué d'une feuille de carton pliée de manière à ménager un compartiment dans lequel se loge là couverture d'un livre et un autre compartiment dans lequel se loge une calculatrice, ce compartiment étant pourvu de fenêtres permettant de voir et d'actionner la calculatrice.

Un tel support permet donc d'avoir à porter de main la calculatrice en position ouverte du livre puis le support est plié pour intercaler la calculatrice entre la couverture du livre et les pages en position de fermeture du livre et en vue de son rangement. Dans un tel dispositif, le support peut être désengagé du livre et la machine à calculer égarée.

La présente invention a pour objet de proposer une boîte de classement ou de rangement, en particulier du type classeur ménager, dans laquelle un objet tel qu'une calculatrice est rangée tout en étant directement accessible pour une utilisation sans avoir besoin d'être retirée de son logement et en offrant de bonnes conditions d'utilisation.

A cet effet, l'invention a pour objet une boîte, en particulier du type classeur ménager, comprenant un fond ouvert dans sa partie supérieure et un couvercle articulé sur le fond, caractérisée en ce que le couvercle comporte au moins une fenêtre et des moyens de fixation d'une machine à calculer sous le couvercle, en regard de ladite fenêtre, au moins l'écran d'affichage, et/ou un écran d'alimentation solaire de la machine à calculer, et les touches d'actionnement de ladite machine à calculer étant visibles et accessibles au travers de la fenêtre depuis l'extérieur de la boîte.

Ainsi, de manière avantageuse, lorsqu'on prend avec soi la boîte selon l'invention, pour effectuer un classement, on a accès directement au travers de la fenêtre et, donc sans avoir besoin d'ouvrir la boîte, à la machine à calculer. En conséquence, il n'y a plus de risque d'égarer cet objet, celui-ci étant rangé dans la boîte tout en étant directement utilisable.

En outre, la boîte étant fermée, le couvercle est stable dans un plan horizontal et offre les mêmes conditions d'utilisation qu'un support plan sur lequel serait posée la machine à calculer.

De préférence, on utilise une machine à calculer fonctionnant à l'énergie solaire, dans ce cas l'écran d'alimentation solaire de la machine à calculer apparaît donc également au travers d'une fenêtre.

Une boîte selon l'invention peut être réalisée en matières plastiques, de préférence au moins le couvercle étant en une matière plastique élastiquement déformable. Une telle boîte peut également être réalisée en d'autres matériaux tels qu'un métal, du carton, etc.

Selon une première forme de réalisation, le couvercle comporte une fenêtre présentant des dimensions sensiblement identiques aux dimensions de la machine à calculer, les moyens de fixation étant constitués par les bords de la fenêtre agencés pour être élastiquement déformables de manière à accueillir la machine à calculer engagée à force dans la fenêtre.

Selon une deuxième forme de réalisation, la largeur de la (des) fenêtre(s) et/ou la longueur de la (des) fenêtre(s) sont inférieures à celles de la machine à calculer, les moyens de fixation comprenant au moins une bande s'étendant en travers de la ou des fenêtres sous le couvercle, ladite bande présentant une partie centrale plane dont la longueur correspond à la largeur de la machine à calculer et s'étendant dans un plan parallèle au plan de la (des) fenêtre(s) mais écarté de celui-ci d'au moins l'épaisseur de la machine à calculer et des parties de liaison de ladite partie centrale avec le couvercle sur des bords opposés de la (des) fenêtre(s), ladite bande maintenant la machine à calculer en regard de la (des) fenêtre(s) et la serrant au moins contre un bord de ladite (desdites) fenêtre(s).

Ainsi, la machine à calculer est maintenue d'une part en appui contre la ou les bandes et d'autre part contre au moins un bord de la fenêtre et on évite ainsi toute sortie intempestive de cette machine à calculer au travers dé la fenêtre tout en la rendant accessible.

De manière avantageuse, lorsque la largeur de la (les) fenêtre(s) est inférieure à la largeur de la machine à calculer, les portions de liaison d'une bande de fixation forment avec les bords de ladite (desdites) fenêtre(s) deux épaulements opposés sous lesquels se logent la machine à calculer. Par conséquent, la machine à calculer est serrée entre les moyens de fixation et lesdits épaulements.

Lorsque la longueur de la (des) fenêtre(s) est inférieure à celle de la machine à calculer, les deux extrémités longitudinales de la machine à calculer peuvent être alors en butée contre les extrémités longitudinales de la fenêtre ou de l'ensemble de fenêtres.

Lorsqu'il existe deux fenêtres dans le couvercle, l'une en correspondance avec l'écran d'affichage et l'autre en correspondance avec les touches d'actionnement, ces deux fenêtres adjacentes sont séparées par une portion de couvercle contre laquelle est serrée la machine à calculer par les moyens de fixation, constitués d'au moins une bande s'étendant en travers de deux fenêtres ou de chaque fenêtre.

De préférence, on ménage au moins une bande en regard de chaque fenêtre.

De préférence, la ou les fenêtres peuvent présenter des dimensions correspondant uniquement à la zone de l'écran d'affichage et des touches de la machine à calculer, la machine à calculer étant en appui contre le pourtour de la ou des fenêtres.

De préférence, lorsque la longueur de la ou des fenêtres est inférieure à la longueur de la machine à calculer, le couvercle comporte sur sa face intérieure, au voisinage d'un bord d'une fenêtre, au moins un organe de butée contre lequel vient buter une extrémité longitudinale d'une machine à calculer engagée entre au moins une bande et la fenêtre. De préférence, cet organe de butée est constitué par une patte ou une nervure ménagée en saillie vers l'intérieur de la boîte et s'étendant parallèlement à un bord de la fenêtre mais de préférence écartée dudit bord.

On obtient donc une boite de classement dans laquelle une machine à calculer est maintenue tout en étant d'un accès et d'une manipulation faciles.

De manière avantageuse, le couvercle peut également comporter, de préférence en saillie sur sa face intérieure, des moyens de fixation tels que des organes d'encliquetage, agencés pour permettre l'accrochage, de manière réversible, d'outils de bureau tels que des crayons, des stylos, des ciseaux, etc.

Ainsi, ces organes sont en particulier constitués de paires de pattes élastiquement déformables entre lesquelles un outil de bureau tel qu'un stylo ou un crayon est encliqueté de manière réversible.

Selon une variante de réalisation, le couvercle comporte des alésages borgnes débouchant à l'extérieur dudit couvercle et définissant des compartiments dans lesquels sont engagés depuis l'extérieur de la boîte des stylos ou des crayons.

On décrira maintenant plus en détail un exemple de réalisation de l'invention en référence au dessin dans lequel :
la figure 1 représente une vue en perspective avant d'une boîte en position fermée selon un premier mode de réalisation de l'invention ;
la figure 2 représente une vue en perspective avant de la boîte de la figure 1 en position ouverte;
la figure 3 représente une vue du dessus de la boîte de la figure 1 ;
la figure 4a représente une vue en coupe de la boîte selon la ligne AA de la figure 3 et la figure 4b représente une vue en coupe selon la ligne BB de la figure 3 ; et
la figure 5 représente une vue en coupe d'un autre mode de réalisation de la boîte selon l'invention.

Une boîte selon l'invention comporte un fond 1 de forme parallélépipédique, ouverte vers le haut, et un couvercle 2 constitués, de préférence, d'une matière plastique.

Le couvercle 2 est monté articulé sur le fond 1 par tout moyen approprié connu en soi. Ainsi, un bord longitudinal la du fond 1 comporte, par exemple, un axe 3 sur lequel viennent s'encliqueter des crochets 4 ménagé sur le bord longitudinal 2a correspondant du couvercle 2. Le bord longitudinal 2b opposé à l'articulation comporte deux languettes 5 pour la fermeture de la boîte venant coopérer avec des moyens complémentaires ménagés sur le bord longitudinal 1b du fond 1 opposé à l'articulation. La fermeture de la boîte peut se faire par exemple par encliquetage, au moins une patte d'encliquetage 5a étant ménagée en saillie sur chaque languette 5 et propre à coopérer avec au moins deux pattes d'encliquetage complémentaires 6 ménagées en saillie sur le bord 1b du fond 1, entre lesquelles elle peut s'engager.

Le couvercle 2 comporte une poignée 22 logée dans un creux 23 ménagé à la surface du couvercle 2.

Un trou 24 peut être ménagé sur le couvercle 2 en regard d'un trou sur le fond 1 pour mettre en place un cadenas.

La boîte renferme de préférence des dossiers suspendus 7, les bords latéraux 1c du fond 1 comportant une encoche 8 sur laquelle reposent les extrémités en crochet des dossiers suspendus 7 tandis que les bords latéraux 2c du couvercle 2 sont agencés pour venir en appui sur lesdites extrémités en crochet des dossiers 7 lors de la fermeture de la boite comme on peut le voir à la figure 2.

Les bords latéraux 2c peuvent être pourvus d'éléments en saillie vers l'extérieur (non représentés) de manière à masquer les extrémités en crochet des dossiers suspendus 7 lorsque la boîte est fermée.

Le couvercle 2 comporte deux fenêtres 8a et 8b au travers desquelles apparaissent respectivement l'écran d'affichage 9a (et/ou un écran d'alimentation solaire non représenté) et les touches 9b d'une machine à calculer 9 fixée à l'intérieur du couvercle 2.

Ainsi, les dimensions de la fenêtre 8a correspondent sensiblement aux dimensions de l'écran d'affichage 9a (et de l'écran d'alimentation solaire) et les dimensions de la fenêtre 8b correspondent aux dimensions de la surface de la machine à calculer 9 comportant l'ensemble des touches 9b, une portion 20 du couvercle 2 séparant les deux fenêtres 8a et 8b.

Comme on peut le voir aux figures 4a et 4b, les moyens de fixation de la machine à calculer 9 comprennent une première bande 10a s'étendant en travers de la fenêtre 8a depuis le voisinage d'un bord de ladite fenêtre 8a jusqu'au voisinage du bord opposé de la fenêtre 8a ainsi qu'une seconde bande 10b s'étendant au travers de la fenêtre 8b depuis le voisinage d'un bord de la fenêtre 8b jusqu'au bord opposé de ladite fenêtre 8b.

Ces bandes 10a et 10b présentent respectivement une partie centrale s'étendant dans un plan parallèle au plan des fenêtres 8a et 8b, c'est-à-dire au plan du couvercle 2, en regard des fenêtres 8a et 8b et dont la longueur correspond à la largeur de la machine à calculer 9, chaque bande 10a, 10b étant pourvue de deux parties de liaison reliant la partie centrale plane à la face intérieure du couvercle 2 aboutissant de part et d'autre des fenêtres 8a et 8b au voisinage de deux bords opposés desdites fenêtres 8a et 8b (voir la figure 4b).

L'écartement entre la partie centrale plane de la bande 10a, 10b et la fenêtre 8a, 8b correspond sensiblement à l'épaisseur de la machine à calculer 9.

Les fenêtres 8a et 8b étant définies de manière à laisser apparaître uniquement l'écran d'affichage 9a et les touches 9b, lorsque la machine à calculer 9 est insérée entre les bandes 10a, 10b et les fenêtres 8a, 8b, la portion 20 de couvercle 2 séparant les deux fenêtres 8a et 8b est en appui contre la machine à calculer 9 au niveau de la surface de la machine à calculer 9 séparant l'écran d'affichage 9a et les touches 9b (figure 4a).

En outre, comme on peut le voir à la figure 4b, la largeur de la fenêtre 8a ou 8b étant inférieure à la largeur de la machine à calculer 9, les parties de liaison des bandes 10a ou 10b définissent avec les bords de la fenêtre 8a ou 8b au voisinage desquels lesdites parties sont en liaison avec le couvercle 2, des épaulements 11 contre lesquels se logent la machine à calculer 9.

On définit ainsi, par la bande 10a ou 10b et les bords opposés des fenêtres 8a ou 8b, un guide pour insérer la machine à calculer 9 sous les fenêtres 8a, 8b.

Comme on peut le voir également à la figure 4a, la longueur définie par les fenêtres 8a et 8b est inférieure à celle de la machine à calculer 9. Par conséquent, lorsque l'écran d'affichage 9a (et l'écran d'alimentation solaire) et les touches 9b sont mis en regard de leur fenêtre respective 8a, 8b, la machine à calculer 9 dépasse sous le couvercle 2 à ses deux extrémités longitudinales.

De manière à favoriser une bonne mise en place, on ménage le long des bords de chaque fenêtre 8a, 8b correspondant aux extrémités longitudinales de la machine à calculer 9 des organes formant butée.

Ainsi, un organe formant butée 12a tel qu'une patte en saillie perpendiculaire à la face intérieure du couvercle 2 est ménagé sous le bord de la fenêtre 8a, sous lequel vient se loger une extrémité de la machine à calculer 9, tandis qu'un organe formant butée 12b est ménagé sous le bord de la fenêtre 8b sous lequel se loge l'autre extrémité de la machine à calculer 9.

Cet organe formant butée 12b est de préférence formé par une nervure ménagée en saillie sur la face intérieure du couvercle 2.

Ainsi, pour fixer une machine à calculer 9 sous les fenêtres 8a et 8b, on engage la machine 9 par l'une de ses extrémités longitudinales entre la bande 10b et la fenêtre 8b, la nervure 12b pouvant se déformer légèrement pour autoriser cet engagement par coulissement de la machine à calculer 9 dans le sens de la flèche 13 (figure 4a), puis on poursuit l'engagement entre la bande 10a et la fenêtre 8a, jusqu'à ce que l'extrémité engagée de la machine à calculer 9 vienne buter contre l'organe de butée 12a, l'extrémité opposée de la machine à calculer venant se positionner derrière la nervure 12b.

De préférence, les bandes 10a et 10b sont formées d'une seule pièce avec le couvercle 2 en matière plastique, lesdites bandes 10a, 10b et les fenêtres 8a, 8b étant formées, par exemple, au cours du moulage du couvercle 2.

Les bandes 10a et 10b peuvent être des pièces rapportées sur le couvercle par tout procédé de fixation approprié, tel que par collage, soudage, encliquetage, etc. Elles peuvent également être montées amovibles sur le couvercle 2, par exemple par encliquetage réversible des portions de liaison des bandes 10a, 10b comportant des moyens d'encliquetage coopérant avec des moyens d'encliquetage complémentaires ménagés sur la face intérieure du couvercle 2 de part et d'autre d'une fenêtre. On peut également utiliser des bandes d'accrochage textile du type « Velcro » (marque déposée).

De manière avantageuse, le couvercle 2 présente sur sa face intérieure des moyens de fixation d'outils de bureau tels que des stylos ou des crayons. Ces moyens de fixation sont agencés pour autoriser un encliquetage réversible des outils de bureau. Ainsi, par exemple, on peut ménager une paire de pattes d'encliquetage 14 en saillie sur la face intérieure du couvercle 2, ces pattes 14 étant agencées élastiquement déformables pour accueillir un stylo 15 ou un crayon 16, les pattes 14 s'écartant pour laisser passer le crayon 15 puis se rapprochant à nouveau pour le retenir et pouvant s'écarter à nouveau pour le laisser passer lorsqu'on veut le prendre. Ces moyens de fixation peuvent être formés d'une seule pièce avec le couvercle ou être rapportés sur celui-ci.

Pour les outils de bureau tels que des ciseaux, une gomme, etc., on peut prévoir une boîte du type plumier (non représentée) comportant des pattes de fixation sur le couvercle 2, ces pattes de fixation comportant des moyens d'encliquetage complémentaires de moyens d'encliquetage ménagés à la surface du couvercle. De préférence, l'encliquetage est réversible et le plumier peut être retiré du couvercle pour être ouvert.

De préférence, la longueur du plumier est identique à la largeur du fond 1, de telle sorte que le plumier peut être posé sur le fond dans le sens de la largeur du fond 1, ces pattes reposant sur les bords longitudinaux 1a, 1b opposés du fond 1.

Dans la forme de réalisation représentée à la figure 5, l'organe de butée 12b est constitué par un creux 23 ménagé dans le couvercle 2 pour accueillir la poignée 22.

## Revendications

1. Boîte, en particulier du type classeur ménager, comprenant un fond (1) ouvert dans sa partie supérieure et un couvercle (2) articulé sur le fond (1),
**caractérisée en ce que** le couvercle (2) comporte au moins une fenêtre (8a, 8b) et des moyens de fixation d'une machine à calculer (9) sous le couvercle en regard de ladite fenêtre (8a, 8b), au moins l'écran d'affichage (9a), et/ou un écran d'alimentation solaire de la machine à calculer, et les touches d'actionnement (9b) de ladite machine à calculer (9) étant visibles et accessibles au travers de ladite fenêtre (8a, 8b) depuis l'extérieur de la boîte.

2. Boîte selon la revendication 1,
**caractérisée en ce que** le couvercle (2) comporte une fenêtre présentant des dimensions sensiblement identiques aux dimensions de la machine à calculer (9), les moyens de fixation étant constitués par les bords de la fenêtre agencés pour être élastiquement déformables de manière à accueillir la machine à calculer (9) engagée à force dans la fenêtre.

3. Boîte selon la revendication 1,
**caractérisé en ce que** la largeur de la (des) fenêtre(s) (8a, 8b) et/ou la longueur de la (des) fenêtre(s) (8a, 8b) sont inférieures à celles de la machine à calculer (9), les moyens de fixation comprenant au moins une bande (10a, 10b) s'étendant en travers de la (des) fenêtre(s) (8a, 8b) sous le couvercle (2), ladite bande (10a, 10b) présentant une partie centrale plane dont la longueur correspond à la largeur de la machine à calculer (9) et s'étendant dans un plan parallèle au plan de ladite (desdites) fenêtre(s) (8a, 8b) mais écarté de celui-ci d'au moins l'épaisseur de la machine à calculer (9) et des parties de liaison de ladite partie centrale avec le couvercle (2) sur des bords opposés de la (desdites) fenêtre(s) (8a, 8b), ladite bande (10a, 10b) maintenant la machine à calculer (9) en regard de la (des) fenêtre(s) (8a, 8b) et la serrant au moins contre un bord de ladite (desdites) fenêtre(s) (8a, 8b).

4. Boîte selon la revendication 3,
**caractérisée en ce que** la ou les bandes (10a, 10b) sont des pièces rapportées sur le couvercle (2) par un procédé de fixation approprié, tel que par collage, soudage, encliquetage fixe ou réversible, accrochage textile, etc.

5. Boîte selon la revendication 3,
**caractérisée en ce que** la ou les bandes (10a, 10b) sont formées d'une seule pièce avec le couvercle (2).

6. Boîte selon l'une des revendications 2 à 5,
**caractérisée en ce que** le couvercle (2) comporte sur sa face intérieure au voisinage d'un bord d'une fenêtre (8a, 8b) au moins un organe de butée (12a, 12b) contre lequel vient buter une extrémité longitudinale d'une machine à calculer engagée entre au moins une bande (10a, 10b) et la fenêtre (8a, 8b).

7. Boîte selon la revendication 6,
**caractérisée en ce que** l'organe de butée (12a) est constitué par une patte ménagée en saillie perpendiculaire vers l'intérieur de la boîte et s'étendant parallèlement à un bord de la fenêtre (8a) mais écartée dudit bord.

8. Boîte selon la revendication 6,
**caractérisée en ce que** l'organe de butée est constitué par une nervure ménagée en saillie (12b) sur la face intérieure du couvercle (2) s'étendant parallèlement à un bord de la fenêtre (8b) mais écartée dudit bord.

9. Boîte selon l'une des revendications 1 à 8,
**caractérisée en ce que** le couvercle (2) comporte, de préférence en saillie sur sa face intérieure, des organes d'encliquetage tels que des paires de pattes élastiquement déformables entre lesquelles un outil de bureau tel qu'un stylo ou un crayon est encliqueté.

10. Boîte selon l'une des revendications 1 à 9,
**caractérisée en ce que** le couvercle (2) comporte des alésages borgnes débouchant à l'extérieur dudit couvercle (2) et définissant des compartiments dans lesquels sont engagés depuis l'extérieur de la boîte des stylos ou des crayons.

11. Boîte selon l'une des revendications 1 à 10,
**caractérisée en ce que** les bords latéraux (1c) du fond comportent une encoche (8) sur laquelle reposent les extrémités en crochet de dossiers suspendus (7), les bords latéraux du couvercle (2) étant agencés pour venir en appui sur lesdites extrémités en crochet lors de la fermeture de la boîte.

## Claims

1. Box, particularly of the household filing type, comprising a base (1) open in its upper portion and a lid (2) articulated on the base (1), **characterised in that** the lid (2) comprises at least one window (8a, 8b) and means for securing a calculator (9) under the lid facing said window (8a, 8b), at least the display screen (9a), and/or a solar-powered screen of the calculator, and the operating keys (9b) of said calculator (9) being visible and accessible through said window (8a, 8b) from the outside of the box.

2. Box according to claim 1, **characterised in that** the lid (2) comprises a window having dimensions substantially identical to the dimensions of the calculator (9), the securing means being formed by the edges of the window, which are designed to be resiliently deformable so as to accommodate the calculator (9) force-fitted in the window.

3. Box according to claim 1, **characterised in that** the width of the window(s) (8a, 8b) and/or the length of the window(s) (8a, 8b) are or is less than those or that of the calculator (9), the securing means comprising at least one strip (10a, 10b) extending through the window(s) (8a, 8b) under the lid (2), said strip (10a, 10b) having a central planar portion, the length of which corresponds to the width of the calculator (9) and extending in a plane parallel to the plane of said window(s) (8a, 8b) but spaced therefrom by at least the thickness of the calculator (9), and portions for connecting said central portion to the lid (2) on the opposite edges of said window(s) (8a, 8b), said strip (10a, 10b) retaining the calculator (9) opposite the window(s) (8a, 8b) and pressing it at least against one edge of said window(s) (8a, 8b).

4. Box according to claim 3, **characterised in that** the strip or strips (10a, 10b) is a part or are parts inserted on the lid (2) by an appropriate securing method such as by gluing, welding, fixed or reversible engagement, textile linking, etc.

5. Box according to claim 3, **characterised in that** the strip or strips (10a, 10b) is or are formed from a single part with the lid (2).

6. Box according to one of claims 2 to 5, **characterised in that** the lid (2) comprises, on its internal face in the vicinity of one edge of a window (8a, 8b), at least one stop member (12a, 12b), against which abuts a longitudinal end of a calculator fitted between at least one strip (10a, 10b) and the window (8a, 8b).

7. Box according to claim 6, **characterised in that** the stop member (12a) is formed by a lug, which is provided to project perpendicularly towards the interior of the box and extends parallel to one edge of the window (8a), but it is spaced from said edge.

8. Box according to claim 6, **characterised in that** the stop member is formed by a rib (12b), which is provided to project beyond the internal face of the lid (2) and extends parallel to one edge of the window (8a), but it is spaced from said edge.

9. Box according to one of claims 1 to 8, **characterised in that** the lid (2) comprises, preferably projecting beyond its internal face, engagement members such as pairs of resiliently deformable lugs between which an office tool, such as a pen or a pencil, is engaged.

10. Box according to one of claims 1 to 9, **characterised in that** the lid (2) comprises recessed bores which terminate on the outside of said lid (2) and define compartments in which are fitted pens or pencils from the outside of the box.

11. Box according to one of claims 1 to 10, **characterised in that** the lateral edges (1c) of the base comprise a notch (8), on which rest the hook ends of suspended files (7), the lateral edges of the lid (2) being designed to be supported on said hook ends when the box is closed.

## Patentansprüche

1. Kasten, insbesondere von der Art eines Haushaltsordners, welcher einen Boden (1), der in seinem oberen Teil offen ist, und einen beweglichen, am Boden (1) angeordneten Deckel (2), umfaßt,
**dadurch gekennzeichnet, daß** der Deckel (2) mindestens ein Fenster (8a, 8b) und Mittel zur Befestigung einer Rechenmaschine (9) unter dem Deckel gegenüber dem genannten Fenster (8a, 8b), mindestens den Anzeigebildschirm (9a) und/oder eine Solarversorgungsblende für die Rechenmaschine umfaßt, wobei die Betätigungstasten (9b) der Rechenmaschine (9) durch das genannte Fenster (8a, 8b) hindurch von außerhalb des Kastens sichtbar und zugänglich sind.

2. Kasten nach Anspruch 1, **dadurch gekennzeichnet, daß** der Deckel (2) ein Fenster umfaßt, das Abmessungen aufweist, die in etwa mit den Abmessungen der Rechenmaschine (9) identisch sind, wobei die Befestigungsmittel aus den Fensterrändern bestehen, die derart ausgebildet sind, daß sie so elastisch verformbar sind, daß sie die unter Kraft in das Fenster eingesetzte Rechenmaschine (9) aufnehmen können.

3. Kasten nach Anspruch 1, **dadurch gekennzeichnet, daß** die Breite des (der) Fenster(s) (8a, 8b) und/oder die Länge des (der) Fenster(s) (8a, 8b) kleiner ist sind als die der Rechenmaschine (9), wobei die Befestigungsmittel mindestens einen Streifen (10a, 10b) umfassen, der sich über das (die) Fenster (8a, 8b) unter dem Deckel (2) erstreckt, wobei der genannte Streifen (10a, 10b) einen flachen Mittelbereich aufweist, dessen Länge der Breite der Rechenmaschine (9) entspricht und der sich in einer Ebene parallel zu der Ebene des (der) Fenster(s) (8a, 8b), jedoch davon mindestens um die Dicke der Rechenmaschine (9) und Verbindungsbereiche des genannten Mittelbereichs mit dem Deckel (2) auf gegenüberliegenden Rändern des (der) genannten Fenster(s) (8a, 8b) beabstandet, erstreckt, wobei der Streifen (10a, 10b) die Rechenmaschine (9) in einer Position gegenüber dem (den) Fenster(n) (8a, 8b) hält und ihn mindestens an einen Rand des (der) genannten Fenster(s) (8a, 8b) drückt.

4. Kasten nach Anspruch 3, **dadurch gekennzeichnet, daß** der oder die Streifen (10a, 10b) Teile sind, die durch ein geeignetes Befestigungsverfahren, wie etwa durch Kleben, Schweißen, festes oder reversibles Einrasten, textiles Verhaken, usw., an dem Deckel (2) angebracht sind.

5. Kasten nach Anspruch 3, **dadurch gekennzeichnet, daß** der oder die Streifen (10a, 10b) mit dem Deckel (2) einstückig ausgebildet ist bzw. sind.

6. Kasten nach einem der Ansprüche 2 bis 5, **dadurch gekennzeichnet, daß** der Deckel (2) auf seiner unteren Seite in der Nähe eines Randes eines Fensters (8a, 8b) mindestens einen Anschlagskörper (12a, 12b) umfaßt, an welchen ein in Längsrichtung gelegenes Ende einer Rechenmaschine, welche zwischen mindestens einem Streifen (10a, 10b) und dem Fenster (8a, 8b) aufgenommen ist, zum Anschlag kommt.

7. Kasten nach Anspruch 6, **dadurch gekennzeichnet, daß** der Anschlagskörper (12a) aus einer Krempe besteht, die rechtwinklig zum Inneren des Kastens vorspringt und sich parallel zu einem Rand des Fensters (8a), jedoch zu dem Rand beabstandet erstreckt.

8. Kasten nach Anspruch 6, **dadurch gekennzeichnet, daß** der Anschlagskörper aus einem Lappen besteht, der in das Innere des Deckels (2) senkrecht vorspringt und sich parallel zu einem Rand des Fensters (8b), jedoch zu dem Rand beabstandet, erstreckt.

9. Kasten nach einem der Ansprüche 1 bis 8, **dadurch gekennzeichnet, daß** der Deckel (2) bevorzugt auf seiner Innenseite vorspringend Einrastorgane, beispielsweise elastisch verformbare Lappenpaare, umfaßt, zwischen denen ein Büroutensil, beispielsweise ein Füller oder in Bleistift, einrastbar ist.

10. Kasten nach einem der Ansprüche 1 bis 9, **dadurch gekennzeichnet, daß** der Deckel (2) Sacklöcher umfaßt, die zu der Außenseite des genannten Deckels (2) hin münden und Fächer bilden, in die Füller oder Bleistifte von der Außenseite des Kastens her einsetzbar sind.

11. Kasten nach einem der Ansprüche 1 bis 10, **dadurch gekennzeichnet, daß** die Seitenränder (1c) des Bodens eine Kerbe (8) umfassen, auf der die hakenförmigen Enden von Hängeordnern (7) aufliegen, wobei die Seitenränder des Deckels (2) derart angeordnet sind, daß sie sich beim Schließen des Kastens auf den genannten hakenförmigen Enden abzustützen.
